# EUROPÄISCHE PATENTANMELDUNG

(11) **EP 1 857 156 A1**
(43) Veröffentlichungstag der Anmeldung: **21.11.2007**
(21) Anmeldenummer: 06010238.1
(22) Anmeldetag: 18.05.2006
(51) Int. Cl.: A63B 51/10

(54) **Bespannungskorrektur-Klipse**

(71) Anmelder: Brunner, Adolf, 5550 Radstadt (AT)
(72) Erfinder: Brunner, Adolf, 5550 Radstadt (AT)
(74) Vertreter: Termin, Erich

(57) **Zusammenfassung**

Bespannungskorrektur-Klipse zur Bespannungshärtekorrektur von Schlägerkopfbespannungsnetzen von Schlägern zur Sport Ausübung, die dadurch gekennzeichnet sind dass die Klipse aus hartem Kunststoff-Rohmaterial bestehen und das Dimensionsverhältnis von Höhe zu Breite des einzelnen Klipses, wie von 1,0 bis 1,3 zu 2,0 bis 2,6 ist.

## Beschreibung

Die Erfindung betrifft Bespannungskorrektur-Klipse zur Bespannungshärtekorrektur Von Schlägerbespannungs-Netzen mit so genannten Seiten.
Bekannt ist, dass, im bereich von Saitenschoner für Saiten-Kreuzpunkte innerhalb der Schlägerbespannung, kleine flache Klipse angebracht werden, zum Schutz der Saiten im Kreuzpunkt, längs und quer. Die kleinen flachen Klipse sind wenig effizient wie aus der praktischen Erfahrung bekannt ist.

Aufgabe der Erfindung war es, Klipse zu entwickeln die eine gezielt hohe Bespannungshärte und Egalität gewährleisten.

Die Aufgabe wurde gelöst durch die Bespannungskorrektur-Klipse nach Anspruch 1.

Durch die Aufgabenlösung durch Bespannungskorrektur-Klipse mit variabler Rohmaterialhärte und im Dimensionsverhälnis der Klipse 5 von Höhe zur Breite von 1,0 bis 1,3 zu 2,0 bis 2,6 mit dem Klipsesattel 6 zur Etablierung der quer oder diagonal situierten Saiten, hat sich überraschender Weise gezeigt, dass die Höhe der Klipse im Einklang mit der Rohmaterialhärte, im Gegenteil zu den flachen Klipsen, bewirken, dass die Korrektur der Schlägerbespannungshärte und deren längere Bespannungshärte-Resistenz erst zur Geltung kommt.

Durch die hohe statt flache Klipse Gestaltung ist eine grössere Klipsezahl am Schläger anbringbar, was eine weitere Bespannungshärte-Korrektur auch nachträglich noch ermöglicht.

Damit wird erreicht, dass abweichende Bespannungshärten, die bis auf zu 80% sinken können, noch korrigierbar sind, ohne dass der Schläger neu bespannt werden muß.

Figur 1 zeigt beispielhaft einen Klips A

Die Höhe der Klipse wird mit 5 illustriert und zeigt wie die Längssaite 1 im Klipps-Sattel situiert ist und wie der Klips auf der Quersaite 3 sitzt.
Die Klipse selbst zeigt der Index 2 und der Index 4 zeigt den Schlägerrahmen.

Die gezeigte Figur ist beispielhaft.
Inbesondere für Freizeitnutzer, aber auch vom Umweltstandpunkt aus, bezüglich der längeren Nutzungsphase des Schlägers, stellt die Erfindung einen erheblichen ökonomischen und ökologischen Nutzen dar.

## Patentansprüche

1. Bespannungskorrektur-Klipse zur Bespannungshärtekorrektur von Schlägerkopfbespannungsnetzen von Schlägern zur Sport Ausübung, **dadurch gekennzeichnet, dass** die Klipse aus hartem Kunststoff-Rohmaterial bestehen und das Dimensionsverhältnis von Höhe zu Breite wie von 1,0 bis 1,3 zu 2,0 bis 2,6 ist.

2. Bespannungskorrektur-Klipse nach Anspruch 1, **dadurch gekennzeichnet,**
**dass** der Materialhärtebegriff aus dem die Bespannungskorrekturklipse hergestellt sind, so zu definieren ist, dass das Klipsematerial trotz Härte noch so flexibel ist dass die Saiten problemlos in die Bespannungskorrektur-Klipse montiert werden können.
